# DEMANDE DE BREVET EUROPEEN

(11) **EP 0 114 644 A2**
(43) Date de publication de la demande: **01.08.1984**
(21) Numéro de dépôt: 84100435.1
(22) Date de dépôt: 17.01.1984
(51) Int. Cl.: F22B 1/28

(54) **Chaudière électrique de production de vapeur**

(30) Priorité: 19.01.1983 FR 8300761
(71) Demandeur: ALSTHOM, F-75784 Paris Cédex 16 (FR)
(72) Inventeur: Verger, Bernard, F-78460 Chevreuse (FR)
(74) Mandataire: Weinmiller, Jürgen

(57) **Abrégé**

Chaudière électrique de production de vapeur comportant des éléments chauffants plongés dans le liquide, lesdits éléments chauffants étant constitués par des tubes (1) ou des plaques, non isolés, électriquement conducteurs, alimentés électriquement à chacune de leurs extrémités (6, 7), les surfaces desdits éléments conducteurs étant en contact direct avec le liquide caractérisé en ce que lesdits éléments chauffants comportent des aspérités (2, 3) de manière à ce que ces surfaces ne soient pas isothermes.

## Description

La présente invention concerne une chaudière électrique à vapeur. On connaît actuellement deux types de chaudières électriques.

Le premier type, pour les petites puissances dans lequel les éléments chauffants sont constitués par des thermoplongeurs comprenant une ou plusieurs résistances électriques de section circulaire pleine à l'intérieur d'une gaine métallique et isolée de celle-ci par un isolant tel que de la magnésie, de l'alumine ou du nitrure de bore. Ces résistances sont multiples, elles sont courbées en forme de U et alimentées à leurs extrémités. Le second type, réservé aux chaudières plus puissantes comporte des électrodes plongeantes, l'eau de la chaudière formant résistance électrique entre ces électrodes.

Dans la gamme de puissance moyenne, de l'ordre de 2 MW à 15 MW, ni l'un ni l'autre de ces types ne sont satisfaisant. En effet, les thermoplongeurs, même dans les cas les plus performants conduisent à un coût de chaudière élevé en raison du grand nombre d'éléments et les chaudières à électrodes conduisent également dans cette gamme de puissance à un prix de revient prohibitif.

La présente invention a pour but une chaudière électrique particulièrement bien adaptée pour une gamme de puissance comprise entre 1 et 15 MW.

L'invention a donc pour objet une chaudière électrique de production de vapeur comportant des éléments chauffants plongés dans le liquide, lesdits éléments chauffants étant constitués par des tubes ou des plaques, non isolés, électriquement conducteurs alimentés électriquement à chacune de leurs extrémités, les surfaces desdits éléments conducteurs étant en contact direct avec le liquide caractérisé en ce que lesdits éléments chauffants comportent des aspérités de manière à ce que ces surfaces ne soient pas isothermes.

Grâce à cette structure les flux thermiques obtenus peuvent être très élevés et supérieurs À 500 W/cm² de surface active alors que dans le meilleur des cas, avec des thermoplongeurs classiques on arrive à un maximum de ₇₀ W/cm².

On va maintenant décrire un exemple de réalisation de l'invention en se référant au dessin ci-joint dans lequel :
La figure 1 montre en coupe axiale un élément chauffant selon l'invention pour une chaudière électrique.
La figure 2 est une coupe selon II-II de la figure 1.

L'élément chauffant représenté sur les figures est constitué par un tube 1 non isolé électriquement dont les surfaces interne et externe sont pourvues d'aspérités telles que 2 et 3 et sont en contact direct avec le liquide non représenté ; le courant électrique parcourant l'élément chauffant ne passe pratiquement pas dans le liquide en ébullition.

Dans les figures représentées, ces aspérités sont constituée par des rainures longitudinales dont la section est triangulaire.

Ces aspérités peuvent avoir une section différente et être découpées en plusieurs tronçons dans leur longueur axiale. Elles ont pour but de faire en sorte que la température ne soit pas uniforme sur la surface aussi bien externe qu'interne du tube afin de stabiliser, sur la courbe du flux de transfert thermique en fonction de la différence de température entre la surface et le liquide, le flux thermique au point critique et d'éviter ainsi le phénomène de caléfaction.

En effet, grâce à cette disposition les points les plus chauds ne dépassent pas le point critique car ils sont en quelque sorte retenus par les points les moins chauds. On se stabilise donc à l'entour de ce point critique pour lequel on obtient de très grands flux thermiques, sans atteindre la zone pour laquelle on détruit les éléments chauffants.

Le tube 1 est par exemple en graphite, acier inoxydable, cupronickel ou autre. Il doit être suffisamment résistant électriquement afin d'éviter de trop grandes longueurs et la conductivité thermique ne doit pas être non plus trop grande afin d'avoir un gradient de température suffisant entre le fond 4 des aspérités et leur extrémités 5. Il faut donc éviter les matériaux tels que le cuivre et l'aluminium.

Le tube 1 est alimenté aux extrémités par des conducteurs 6 et 7.-Dans l'exemple décrit, l'élément chauffant représenté est un tube mais on peut également utiliser une plaque également munie d'aspérités sur ses deux surfaces et non isolée et directement en contact avec le liquide.

Grâce à la solution selon l'invention, le volume occupé par les éléments chauffants constitués de tubes conducteurs à haut flux thermique est beaucoup plus faible que pour les solutions classiques. Les chaudières sont moins encombrantes et de coûts moins élevés.

## Revendications

1/ Chaudière électrique de production de vapeur comportant des éléments chauffants plongés dans le liquide, lesdits éléments chauffants étant constitués par des tubes ou des plaques, non isolés, électriquement conducteurs, alimentés électriquement à chacune de leurs extrémités, les surfaces desdits éléments conducteurs étant en contact direct avec le liquide caractérisé en ce que lesdits éléments chauffants comportent des aspérités de manière à ce que ces surfaces ne soient pas isothermes. 2/ Chaudière électrique selon la revendication 1, caractérisée en ce que lesdites aspérités sont constituées par des rainures longitudinales.
